# EUROPÄISCHE PATENTSCHRIFT

(11) **EP 4 474 589 B1**
(45) Veröffentlichungstag und Bekanntmachung des Hinweises auf die Patenterteilung: **11.02.2026**
(21) Anmeldenummer: 24159704.6
(22) Anmeldetag: 26.02.2024
(51) Int. Cl.: E04B 9/04

(54) **DECKENTRAVERSENECKBÜGEL UND DECKENTRAVERSE**
CEILING TRAVERSE STIRRUP AND CEILING TRAVERSE DEVICE
ÉTRIER D'ANGLE DE TRAVERSE DE PLAFOND ET TRAVERSE DE PLAFOND

(43) Veröffentlichungstag der Anmeldung: 11.12.2024
(73) Patentinhaber: FELKO Bau-Systeme GmbH, 82490 Farchant (DE)
(72) Erfinder: FELBER, Ludwig, 82490 Farchant (DE)
(74) Vertreter: Becker, Eberhard

(56) Entgegenhaltungen:
- EP-A1- 3 306 006
- EP-B1- 0 855 477
- WO-A1-2004/099521
- US-A- 4 548 010
- US-A- 5 369 928

## Beschreibung

Die vorliegende Erfindung betrifft den in den Patentansprüchen angegebenen Gegenstand und insbesondere einen Beschlag für eine Deckentraverse im Trockenbau, sowie eine Deckentraverse, die mit mehreren derartigen Beschlägen versehen ist.

Die vorliegende Erfindung betrifft den Trockenbau spezieller Trockenbaudecken und speziell abgehängte Trockenbaudecken. Decken werden insbesondere in modernen Gebäuden verwendet, um eine vorhandene Deckenstruktur, wie Beton-Ortsguss oder Elektro-, Wasser- und Heizungsinstallationen an der Decke zu verbergen. Eine abgehängte Decke kann dazu beitragen, eine Schall- und Wärmedämmung zu verbessern, sowie durch ein verringertes Raumvolumen, ein effizienteres Heizen ermöglichen. Abgehängte Decken können ebenfalls aus ästhetischen Gründen eingesetzt werden, um beispielsweise eine erwünschte Deckenhöhe zu erzielen. Im Trockenbau sind bereits Wandtraversen bekannt, die mit einem Ständerwerk verbunden werden, um so an einer Trockenbauwand ein Einleiten von Kräften auch außerhalb des Ständerwerks selbst zu ermöglichen.

Eine abgehängte Decke umfasst üblicherweise an den Wänden angebrachte Wandprofile, sowie Abhänger, die an der Decke in einem Raster angebracht werden. An den Abhängern werden dann eine Grundlattung oder Grundprofile angebracht, die in gleichmäßigen Abständen parallel zueinander verlaufen. Quer zu den Grundprofilen werden sogenannte Tragprofile an den Grundprofilen angebracht. Schließlich werden Gipskartonplatten mittels selbstschneidender Schrauben mit den Tragprofilen verschraubt. Eine solche Deckenkonstruktion gestattet es eigentlich nur an den Tragprofilen Kräfte in die Decke einzuleiten, um beispielsweise eine Deckenleuchte oder einen Kronleuchter anzubringen. Da die Tragprofile relativ schmal sind, und zudem meist aus relativ dünnem Blech gefertigt sind, können sie auch im Falle einer direkten Verschraubung keine großen Lasten aufnehmen, da diese in einem zu kleinen Bereich eingebracht werden.

Bisher wird, um Lasten in Trockenbaudecken einleiten zu können, meist auf Kompromisslösungen zurückgegriffen, indem ein Holzbrett zwischen zwei benachbarten Grundprofilen verschraubt wird, das idealerweise so hoch ist wie ein verwendetes Tragprofil. Da die Tragprofile bereits an der Decke befestigt sind, können so relativ hohe Lasten an einer Trockenbaudecke befestigt werden. Eine weitere Möglichkeit besteht darin, eine Trockenbau-Wandtraverse so abzuändern, dass sie an den etwas anderen Aufbau einer Trockenbaudecke angepasst ist. Blechtraversen von Trockenbauwänden lassen sich relativ problemlos mit den Tragprofilen von Trockenbaudecken verschrauben, weisen aber auch den Nachteil auf, dass die möglichen Lasten durch das Blechmaterial relativ gering ausfallen. US5369928A beschreibt einen bekannten Deckentraverseneckbügel.

Es ist daher wünschenswert eine Deckentraverse zur Verfügung zu haben, die sehr einfach montiert werden kann. Es ist ebenfalls wünschenswert eine Deckentraverse zur Verfügung zu haben, die sehr einfach und mit möglichst wenigen Maschinen und in möglichst wenigen Schnitten hergestellt werden kann.

Diese Aufgabe wird durch einen Deckentraversenhaltebügel bzw. Deckentraverseneckbeschlag gemäß dem vorliegenden unabhängigen Anspruch 1, durch einen Deckentraversenkörper gemäß Anspruch 11, sowie durch eine Deckentraverse gemäß Anspruch 12 und eine Trockenbaudecke gemäß Anspruch 15 gelöst, wobei bevorzugte Ausführungen in den abhängigen Ansprüchen beschrieben sind.

Im Folgenden werden zum besseren Verständnis die folgenden Begriffe definiert. Die vorliegende Erfindung betrifft einen Beschlag bzw. einen Einhängebeschlag bzw. einen Haltebügel für eine Deckentraverse, sowie eine Deckentraverse, die diesen Haltebügel umfasst, wie auch eine Deckentraverse aus Blech. Die folgenden Definitionen beziehen sich sowohl auf den Deckentraversenbügel als auch auf die Deckentraverse oder den Deckentraversenkörper, werden jedoch hier nur in Bezug auf die Deckentraverse definiert. Die Deckentraverse weist im Wesentlichen eine plattenförmige Gestalt und eine im Wesentlichen rechteckige Form auf. Die Deckentraverse liegt in einem eingebauten Zustand parallel auf einer Gipskartonplatte im Wesentlichen auf einer abgehängten Trockenbaudecke auf. Die Fläche, mit der die Deckentraverse auf der Gipskartonplatte aufliegt, wird im Folgenden als die "untere Fläche" oder "untere Seite" und die zugehörige Richtung als "unten" bezeichnet. Die obere Seite der Deckentraverse, die im eingebauten Zustand in Richtung der Abhängung der Trockenbaudecke weist, wird im Folgenden als "obere Fläche" oder "obere Seite" bezeichnet. Die Traverse weist mindestens 4 Seiten (-Flächen) auf, die im Folgenden als "Rand", "Randflächen" oder "Seitenflächen" bezeichnet werden. Der Bereich, in dem sich zwei Seitenflächen bzw. Randflächen treffen werden, wird analog zu dem Begriff "Hausecke" als Ecke bezeichnet, auch wenn sich im geometrischen Sinn Kanten bilden. Wird die Kante an einer Ecke explizit erwähnt, so wird sie als "Eckkante" bezeichnet. Die tatsächlichen Ecken, an denen zwei Seitenflächen und jeweils eine obere oder untere Fläche aufeinandertreffen werden im Folgenden als "obere Ecke" oder "untere Ecke" bezeichnet. Bei Draufsicht auf eine Deckentraverse entsprechend einer eingebauten Lage (obere Fläche oben und untere Fläche unten) wird als lokale Definition jeweils die sich von der Eckkante nach rechts erstreckende Seitenfläche als "rechte Seitenfläche" und die sich von der Eckkante nach links erstreckende Seitenfläche als "linke Seitenfläche" bezeichnet.

Gemäß einer ersten Ausführungsform der vorliegenden Erfindung wird ein Beschlag bzw. Bügel für eine Deckentraverse bereitgestellt, der eine allgemein L-förmige oder dreieckige Gestalt aufweist, und der eingerichtet ist, um mit einem plattenförmigen Traversenkörper zu einer Deckentraverse verbunden zu werden. In der grundlegenden Ausführung wird der Bügel als Deckentraverseneckbügel bezeichnet. Der erfindungsgemäße Deckentraverseneckbügel weist die Merkmale des ersten Anspruchs auf, wobei bevorzugte Ausführungsformen in den abhängigen Ansprüchen beschrieben sind.

Der Deckentraverseneckbügel ist eingerichtet bzw. dazu bestimmt an einer Ecke eines Traversenkörpers angebracht zu werden, um mit ihm eine Einheit zu bilden. Der Deckentraverseneckbügel umfasst einen Grundkörper mit mindestens einem Auflagebereich, mindestens einem Randbereich, mindestens einem Einhakabschnitt und mindestens einen Klemmabschnitt.

Der mindestens eine Auflagebereich ist eingerichtet, von unten an einem Traversenkörper anzuliegen und diesen von unten zu tragen. Der mindestens eine Auflagebereich ist so gestaltet, dass dieser sich in einem eingebauten Zustand bzw. in einem an einem Traversenkörper befestigten Zustand von einem Bereich einer unteren Ecke des Traversenkörpers (jeweils) entlang zweier angrenzender unterer Kanten des Traversenkörpers erstreckt. Der Auflagebereich erstreckt sich bei einer eingebauten Deckentraverse parallel zur abgehängten Decke, die im Idealfall waagerecht verläuft. Es können damit auch geneigte Flächen dargestellt werden, wobei die in der Schräge vorliegenden Kräfte, die den Hangabtriebskräften entsprechen, von einer Verschraubung durch die Beplankungslage aufgenommen werden. Es ist ebenfalls möglich, sie senkrecht zu einer Hangrichtung anzuordnen, wodurch die schräg verlaufenden Kräfte durch die Tragprofile aufgenommen werden.

Der mindestens eine Randbereich ist dabei jeweils mit dem mindestens einen Auflagebereich verbunden. Der mindestens eine Randbereich erstreckt sich von dem mindestens einen Auflagebereich aus in einem Winkel von im Wesentlichen 90°. Der Randbereich bildet mit dem Auflagebereich im Querschnitt ein L-Profil. Der mindestens eine Randbereich erstreckt sich bei einer eingebauten Deckentraverse senkrecht zu einer abgehängten Decke. In dem Eckbeschlag bzw. Eckbügel erstreckt sich dabei der Randbereich im Bereich der Ecke um diese herum in einem 90°-Winkel oder zwei Randbereiche erstrecken sich in einem Winkel von (im Wesentlichen) 90° zueinander. Der mindestens eine Auflagebereich und der mindestens eine Randbereich des Deckentraverseneckbügels bilden dabei im Wesentlichen eine Ecke eines Kastens, wobei Ausnehmungen und Löcher möglich sind.

Der mindestens eine Randbereich, erstreckt sich im eingebauten Zustand von dem Auflagebereich aus jeweils entlang des einen Randes eines Traversenkörpers in Richtung einer angrenzenden oberen Ecke des Traversenkörpers, sowie von der Ecke des Traversenkörpers von dieser weg, entlang der angrenzenden unteren Kanten des Traversenkörpers. Der mindestens eine Randbereich läuft in mindestens einen Einhakabschnitt aus, der gegenüberliegend des Auflagebereich angeordnet ist, und nach außen umgebogen ist. Es ist mindestens ein Einhakabschnitt notwendig, es können jedoch auch zwei, drei oder vier Einhakabschnitte vorgesehen werden. Der mindestens eine Klemmabschnitt verläuft von dem mindestens einen Randbereich aus parallel zu dem Auflagebereich. Je ein Klemmabschnitt bildet mit dem zugehörigen Randbereich und dem Auflagebereich im Querschnitt im Wesentlichen ein U-Profil.

Die Klemmabschnitte und Einhakabschnitte sind entlang einer oberen Kante des Randbereichs versetzt zueinander angeordnet. Die Klemmabschnitte sind nach innen und die Einhakabschnitte nach außen gebogen.

In einer Ausführungsform des Deckentraverseneckbeschlags ist dieser aus Blech geformt. Bevorzugt ist der Deckentraverseneckbeschlag bzw. der Deckentraverseneckbügel aus Stahlblech geformt. In einer weiteren Ausführungsform ist der Deckentraverseneckbügel einstückig ausgeführt. In einer bevorzugten Ausführungsform ist der Deckentraverseneckbügel als ein gefaltetes Blechteil bzw. Stahlblechteil als Stanz-Faltteil bzw. Abkantteil ausgeführt. Es ist ebenfalls möglich, den Deckentraverseneckbügel aus Edelstahlblech oder Aluminiumblech zu falten bzw. zu formen, wobei jedoch bei der Verwendung von Edelstahl die Materialkosten und die Verarbeitungskosten und bei der Verwendung von Aluminium hauptsächlich die Materialkosten zu beachten sind. Bevorzugt umfasst das Blechteil weiter miteinander verstemmte Strukturen.

In einer zusätzlichen weiteren Ausführungsform des Deckentraverseneckbügels ist dieser durch ein verzinktes Blechteil, bevorzugt durch ein verzinktes Stahlblechteil gebildet. In einer weiteren Ausführungsform des Deckentraverseneckbügels wurde dieser nach dem Falten verzinkt wurde, was den Vorteil aufweist, dass alle offenliegenden Flächen des Deckentraverseneckbügels verzinkt sind. Es ist ebenfalls vorgesehen, dass der Deckentraverseneckbügel pulverbeschichtet oder lackiert ist. Eine Pulverbeschichtung oder eine Lackierung ermöglicht auf einfache Weise einen Korrosionsschutz zu implementieren. Es ist ebenfalls möglich, den Deckentraverseneckbügel aus einem verzinkten Blech zu schneiden, zu falten und in einem weiteren Schritt die blanken Schnittkanten durch eine, möglicherweise partielle, Pulverbeschichtung oder Lackierung zu schützen.

In einer zusätzlichen Ausführungsform des Deckentraverseneckbügels ist der Auflagebereich bevorzugt als integraler L-förmiger Blechabschnitt gebildet, dessen Schenkel eingerichtet sind sich jeweils entlang verschiedener unterer Kanten des Traversenkörpers zu erstrecken. Dies ist die bevorzugte Ausführungsform, bei der die Hauptkraft, die von dem Einhakabschnitt auf den Traversenkörper übertragen wird, auch entlang einer Kante übertragen wird, die sich senkrecht zu einem Tragprofil verläuft, in das die Traverse eingehängt ist.

In einer weiteren Ausführungsform des Deckentraverseneckbügels ist der Auflagebereich als ein im Wesentlichen dreieckiger Blechabschnitt gebildet. Der Blechabschnitt entspricht dabei entweder direkt einem rechtwinkligen Dreieck, oder einem rechtwinkligen Dreieck, bei dem mindestens eine Spitze abgeschnitten ist. Der Auflagebereich kann hier in Richtung eines (bevorzugt symmetrischen) Trapezes gebildet sein, dessen nicht parallele Kanten in einem Winkel von 90° zueinander stehen. Oder es können die jeweils spitzen Winkel des rechtwinkligen Dreiecks senkrecht zu den Gegenkatheten abgeschnitten sein.

Bei einer weiteren Ausführungsform des Deckentraverseneckbügels ist der mindestens eine Auflagebereich als zwei Auflagebereiche ausgeführt, die jeweils von einem Randbereich auslaufen und umgebogene Laschen bilden, die eingerichtet sind, einen Traversenkörper von unten zu Stützen oder zu Halten. Diese Ausführungsform ermöglichtes einen durchgehenden Randbereich zu gestalten, der um die Ecke eines Traversenkörpers verläuft, wobei die Auflagebereiche ausgehend von dem Randbereich jeweils unter den Traversenkörper greifen, um diesen zu Stützen bzw. zu tragen.

Bei einer anderen Ausführungsform des Deckentraverseneckbügels umfasst der mindestens eine Einhakabschnitt einen ersten Abschnitt bzw. Auflageabschnitt, der nach außen gebogen ist und in einer Richtung im Wesentlichen entgegengesetzt zu dem Auflagebereich und den Klemmabschnitten erstreckt, und der parallel zu dem Auflagebereich und den Klemmabschnitten verläuft. An den ersten bzw. Auflageabschnitt schließt sich bevorzugt ein zweiter Abschnitt bzw. Hakenabschnitt an, der sich im Wesentlichen parallel zu dem Randbereich erstreckt. Der erste Abschnitt und der zweite Abschnitt, sowie der Randbereich, bilden zusammen im Querschnitt ein nach unten geöffnetes U-Profil (deren Schenkel nicht gleich lang sind).

In einer bevorzugten Ausführung des Deckentraverseneckbügels umfasst der mindestens eine Einhakabschnitt außerdem einen dritten Abschnitt bzw. Einlaufabschnitt, der nach außen gebogen ist. Durch den Einlaufabschnitt wird das Einhängen des Deckentraverseneckbügels und damit der Deckentraverse in einem Tragprofil erleichtert, und ist nur während der Montage der Deckentraverse relevant, da er die Montage vereinfacht und damit die Montagezeit herabsetzt. Die Einlaufschräge bzw. der Einlaufabschnitt bildet einen Winkel zwischen 14° und 38°, bevorzugt zwischen 20° und 32°, weiter bevorzugt zwischen 24 und 28° zu dem jeweiligen zweiten Abschnitt oder dem Randbereich.

Bei einer bevorzugten Ausführung des Deckentraverseneckbügels ist der zweite Abschnitt oder der dritte Abschnitt mindestens eines Einhakabschnitts außerdem mit mindestens einem Einrastabschnitt versehen, der nach innen gerichtet ist und eingerichtet ist hinter einer Faltung oder Bördelung eines Tragprofils einzurasten und ein Aushaken des Einhakabschnitts aus dem Tragprofil zu verhindern. Durch eine entsprechende Auslegung des Einrastabschnitts kann in eine montierte Deckentraverse, die mit dem Deckentraverseneckbügels versehen ist, eine Holzschraube eingeschraubt werden, ohne dass eine Gefahr besteht, dass die Deckentraverse aus dem Tragprofil gehoben wird. Es ist vermutlich ausreichend, wenn pro Bügel nur ein Einhakabschnitt mit einem Einrastabschnitt versehen ist. Es ist ebenfalls möglich, dass eine Deckentraverse nur an zwei diagonal gegenüberliegenden Einhakabschnitten mit einem Einrastabschnitt versehen ist, um eine ausreichende Funktion zu gewährleisten.

Der mindestens eine Einhakabschnitt weist eine Kontaktfläche auf, und von unten nach oben verlaufend nach innen in Richtung einer Mitte eine Deckentraverse geneigt ist, bevorzugt in einem Winkel zwischen 14° und 38°, bevorzugt zwischen 20° und 32°, weiter bevorzugt zwischen 24° und 28° zu einer Senkrechten oder dem nächstliegenden Randbereich. In einer bevorzugten Ausführung ist der Einrastabschnitt integral mit dem dritten Abschnitt 42 gebildet, sodass der dritte bzw. Einlaufabschnitt gegenüber dem zweiten Abschnitt nach außen gebogen werden kann und dabei der Einrastabschnitt sich automatisch nach innen biegt. Beispiele hierfür finden sich in den Figuren.

Bei einer weiteren Ausführungsform des Deckentraverseneckbügels umfasst dieser mindestens zwei Einhakabschnitte, einen rechten Einhakabschnitt und einen linken Einhakabschnitt. Der rechte Einhakabschnitt ist eingerichtet, um in einem montierten Zustand bei einer Blickrichtung auf die Ecke der Deckentraverse auf einer rechten Seite der Ecke zu liegen und wobei der linke Einhakabschnitt eingerichtet ist, um in einem montierten Zustand bei einer Blickrichtung auf die Ecke der Deckentraverse auf einer linken Seite einer Ecke einer Deckentraverse zu liegen. Es liegen also mindestens zwei Einhakabschnitte vor, die auf verschiedenen Schenkeln eines beispielhaften Deckentraverseneckbügels liegen. Hier sind mindestens zwei Einhakabschnitte senkrecht zueinander angeordnet.

Bei einer anderen beispielhaften Ausführungsform des Deckentraverseneckbügels weist der rechte Einhakabschnitt eine erste (bzw. rechte) Breite auf, und der linke Einhakabschnitt weist eine zweite (bzw. linke) Breite auf. In dieser Ausführung ist der rechte Einhakabschnitt so auf dem Deckentraverseneckbügel angeordnet, dass ein Abstand von dem rechten Einhakabschnitt zu einer Ecke einer Deckentraverse (um die ein jeweiliger Deckentraverseneckbügel angebracht werden soll) im montierten Zustand einen rechten Eckenabstand bildet. Ebenso ist der linke Einhakabschnitt so auf dem Deckentraverseneckbügel angeordnet, dass ein Abstand von dem linken Einhakabschnitt zu der Ecke der Deckentraverse im montierten Zustand einen linken Eckenabstand bildet. Der Betrag der Differenz aus rechtem Eckenabstand und linkem Eckenabstand soll dabei größer sein als die Hälfte der Summe der ersten Breite und der zweiten Breite. Hierdurch wird sichergestellt, dass zwei angrenzende Deckentraversen direkt aneinander angrenzend zwischen zwei Tragprofile gesetzt werden können. Bei dieser Bauform können vier identische Deckentraverseneckbügel an einem Traversenkörper angebracht werden und bei direkt nebeneinandergesetzten Deckentraversen sind die Einhakabschnitte zweier nebeneinander eingehängter Deckentraversen versetzt zueinander angeordnet. Wird die vorstehende Rahmenbedingung nicht eingehalten, entsteht zwischen zwei benachbarten Deckentraversen ein Spalt, der doppelt so groß ist wie eine Ausladung eines Einhakabschnitts einer Deckentraverse. Bevorzugt sind die erste bzw. rechte Breite und die zweite bzw. linke Breite (im Wesentlichen) gleich groß, sodass der Unterschied zwischen dem rechten und dem linken Eckenabstand mindestens der ersten bzw. zweiten Breite entsprechen muss. Im Wesentlichen gleich groß bedeutet hier im Bereich der Fertigungstoleranzen und kleiner als ist hier so auszulegen, dass die Differenz der Eckenabstände zwischen 2 und 20 mm bevorzugt zwischen und 5 und 10 mm beträgt.

Bei einer weiteren Ausführungsform des Deckentraverseneckbügels ist der Auflagebereich und/oder die Klemmabschnitte mit Verstemmlaschen versehen. Der Deckentraverseneckbügel ist dazu bestimmt auf einen Traversenkörper aufgesteckt zu werden. Es besteht die Gefahr, dass der Deckentraverseneckbügel wieder von dem Traversenkörper herabrutschen kann. Dies wird gemäß dieser Ausführung durch Verstemmlaschen verhindert, die dazu bestimmt sind, nachdem Deckentraverseneckbügel auf den Traversenkörper gesteckt wurden, in den Traversenkörper gedrückt oder geschlagen zu werden. Dies weist den Vorteil auf, dass eine formschlüssige Verbindung ohne zusätzliche Befestigungsmittel erreicht werden kann. Der Traversenkörper kann als Holz- oder Faserplatte ausgelegt werden, also als ein Material das weich genug ist, dass eine Verstemmlasche unter plastischer Verformung in das Material hineingetrieben werden kann.

Hier sollen auch bereits vorher leicht in Richtung eines zu verbindenden Traversenkörpers vorgebogenen Laschen als Verstemmlaschen betrachtet werden, die nur durch Kraftschluss ein Abziehen des Deckentraverseneckbügels von dem Traversenkörper so erschweren, dass diese im Einsatz eine ausreichende Stabilität bereitstellt, um als Traverse dienen zu können. Eine derartige Verstemmlasche wäre dann als Klemmzunge zu bezeichnen. Eine Stemmlasche weist den Vorteil auf, dass sie keine Befestigungsmittel erfordert und direkt mit einem Hammer oder einer Zange verstemmt werden kann, ohne dass zusätzlich eine Handhabung von Befestigungsmitteln erforderlich wäre.

Es ist ebenfalls vorgesehen, den Deckentraverseneckbügel an Kontaktflächen mit Klemmstrukturen zu versehen, die eingerichtet sind, ein Abziehen des Deckentraverseneckbügels von einem Traversenkörper zu erschweren. Die Klemmstruktur kann als Sägezahnstruktur, als Klemmnasen, Kiemen und dergleichen ausgebildet sein, um ein Abziehen, nicht jedoch ein Aufschieben bzw. Aufstecken zu erschweren.

Gemäß einem weiteren Aspekt der vorliegenden Erfindung wird ein Traversenkörper bevorzugt aus Holz, weiter bevorzugt aus Schichtholz oder einer Faserplatte oder einem Composite- bzw. Verbundmaterial bereitgestellt, das im Wesentlichen die Form einer rechteckigen Platte aufweist. Die Platte des Traversenkörpers ist an den Kanten oder Ecken mit Ausnehmungen versehen, die eingerichtet sind, Auflagebereiche von Deckentraverseneckbügeln aufzunehmen. Die Ausnehmungen sind dabei der Gestalt des mindestens einen Auflagebereichs von vier Deckentraverseneckbügeln angepasst. Die Ausnehmungen dienen dazu der Deckentraverse eine glatte Unterseite bereitzustellen, damit die Deckentraverse glatt auf einer darunter angebrachten Gipskarton oder Fasergipskartonplatte aufliegen kann. Die Ausnehmungen können am Rand zu durchgehenden, im Querschnitt rechteckigen, Ausfräsungen ausgeführt sein, die entlang der unteren Kanten des Traversenkörpers verlaufen. Die Ausfräsungen weisen eine Tiefe auf, die einer Dicke eines Blechmaterials eines Deckentraverseneckbügels entspricht, sodass die Deckentraverseneckbügel mit dem größten Teil der Fläche der Deckentraverse fluchten. Die Breite der Ausnehmungen entspricht dabei einer Breite der Auflagebereiche des Deckentraverseneckbügels senkrecht zu dessen Randbereichen, der für diesen Traversenkörper bestimmt ist. Es ist ebenfalls vorgesehen, dass beispielsweise die Bereiche unter den Ecken dreieckig ausgefräst werden, um einen entsprechend geformten Deckentraverseneckbügel anzubringen. Die Ausnehmungen dienen dazu die Deckentraverseneckbügel an der Unterseite des Deckentraversenkörpers zu versenken.

Gemäß einer weiteren Ausführungsform der vorliegenden Erfindung wird eine Deckentraverse bereitgestellt, die vier Deckentraverseneckbügel umfasst, wie sie vorstehend beschrieben wurden, die jeweils in gleicher Richtung auf die vier Ecken eines Traversenkörpers aufgesteckt (und bevorzugt verstemmt wurden), wie er vorstehend beschrieben wurde.

Gemäß einer weiteren Ausführungsform der vorliegenden Erfindung wird außerdem eine Deckentraverse bereitgestellt, umfassend eine rechteckige Blechplatte, die an allen vier Seiten an einem Randbereich jeweils um im Wesentlichen 90° umgebogen ist, wobei mindestens zwei gegenüberliegende umgebogene Seiten jeweils mit mindestens zwei Einhakabschnitten versehen sind, die eingerichtet sind, in Tragprofile einer abgehängten Trockenbaudecke eingehängt zu werden. Auch wenn diese Ausführung etwas anderes darzustellen scheint als der Deckentraverseneckbügel, stellt sie eigentlich nur eine Blechplatte dar, bei der alle vier Ecken gemäß den Deckentraverseneckbügeln geformt und diese dann einfach nicht nach dem Zuschnitt der Ecken und dem Umbiegen aus der Blechplatte ausgeschnitten wurden.

In dem Fall, wenn die Deckentraverse eine Lochung aufweist, wird ein Einschrauben von Befestigungsschrauben erleichtert.

Bei einer weiteren Ausführungsform der Deckentraverse, weist diese eine Zweischichtstruktur auf, bei der die Deckentraverse in dem Bereich, in dem sie Schrauben aufnehmen kann, aus zwei Schichten gebildet ist.

Die Zweischichtstruktur wird bevorzugt aus einem integralen Teil eines Blechzuschnitts gebildet, der zu der Deckentraverse gefaltet wird.

Bei einer zusätzlichen Ausführungsform der Deckentraverse ist eine der Schichten mit Verstärkungsrippen versehen, die die strukturelle Stabilität der Deckentraverse verbessert. Bei einer weiteren Ausführungsform der Deckentraverse ist eine Schicht mit Verstärkungsrippen versehen, die einem Durchbiegen entgegenwirken. Die Rippen verlaufen dabei parallel zu einer Seite der Deckentraverse. Es ist bevorzugt, dass die Rippen in eine obere Schicht einer zweischichtigen Deckentraverse eingebracht sind. Weiter bevorzugt sind die Zweischichtstruktur und/oder die Rippen integral mit der Blechplatte gebildet.
In einer bevorzugten Ausführungsform der Deckentraverse sind die Zweischichtstruktur und/oder die Rippen durch eine formschlüssige Verbindung wie Bördeln oder Clinchen, "Toxen^{™}" oder Durchsetzfügen mit der Blechplatte verbunden, die eine Unterseite der Deckentraverse bilden.

Bevorzugt ist eine Unterseite der Deckentraverse durch eine durchgehende Blechplatte (auch aus Lochblech) gebildet, während die Rippen durch eine weitere, darüberliegende, gewellte oder gerippte Blechplatte oder auch aus Lochblech, gebildet werden.

Bei einer Ausführung mit zwei übereinander angeordneten Lochblechen wird ein Durchschrauben der Schrauben durch eine Unterseite und eine Oberseite ermöglicht. Es kann vorgehsehen sein, eine Lochung einer eines oberen Bleches größer auszuführen, um Einschraubkräfte gering zu halten.

In einer Ausführungsform der Deckentraverse ist diese aus Blech geformt. Bevorzugt ist die Deckentraverse aus Stahlblech geformt. In einer weiteren Ausführungsform ist die Deckentraverse einstückig ausgeführt. In einer bevorzugten Ausführungsform ist die Deckentraverse als ein gefaltetes Blechteil bzw. Stahlblechteil als Stanz-Faltteil bzw. Abkantteil ausgeführt. Es ist ebenfalls möglich die Deckentraverse aus Edelstahlblech oder Aluminiumblech zu falten bzw. zu formen, wobei jedoch bei Edelstahl die Materialkosten und die Verarbeitungskosten und bei Aluminium hauptsächlich die Materialkosten zu beachten sind.

In einer zusätzlichen weiteren Ausführungsform der Deckentraverse ist diese durch ein verzinktes Blechteil, bevorzugt ein verzinktes Stahlblechteil, gebildet. Eine Pulverbeschichtung oder eine Lackierung kann alleine oder in Kombination mit einem verzinkten Stahlblech auf einfache Weise einen Korrosionsschutz für die Deckentraverse umzusetzen.

Bei einer anderen Ausführungsform der Deckentraverse umfasst diese mindestens zwei Einhakabschnitte, die jeweils an gegenüberliegenden Kanten angeordnet sind.

Einhakabschnitte könne sich hier über den gesamten Rand erstrecken oder es werden jeweils zwei Einhakabschnitte an jeweils zwei gegenüberliegenden Seiten angeordnet, sodass die Deckentraverse an Vier stellen in ein Tragprofil eingehakt werden kann. Es ist ebenfalls möglich an jeder Seite der Deckentraverse entweder einen durchgehenden Einhakabschnitt (d.h. insgesamt vier) oder jeweils mindestens zwei Einhakabschnitte pro Seite Anzuordnen (d.h. insgesamt acht).

Ein Einhakabschnitt umfasst dabei einen ersten Abschnitt bzw. Auflageabschnitt, der waagerecht nach außen gebogen ist. An den ersten Abschnitt bzw. Auflageabschnitt schließt sich bevorzugt ein zweiter Abschnitt bzw. Hakenabschnitt an, der sich im Wesentlichen senkrecht nach unten erstreckt. Der erste Abschnitt bzw. Auflageabschnitt, ist dabei an einem Randbereich angeordnet, der senkrecht ausgerichtet ist und sich entlang der Kanten der Deckentraverse erstreckt. Der erste Abschnitt und der zweite Abschnitt, sowie der Randbereich, bilden zusammen im Querschnitt ein nach unten geöffnetes U-Profil (deren Schenkel nicht gleich lang sind).

In einer bevorzugten Ausführung der Deckentraverse läuft der mindestens eine Einhakabschnitt weiter in einen dritten Abschnitt bzw. Einlaufabschnitt aus, der nach außen gebogen ist. Durch den Einlaufabschnitt wird das Einhängen der Deckentraverse in einem Tragprofil erleichtert. Der Einlaufabschnitt ist nur während der Montage der Deckentraverse relevant, da er eine Montage vereinfacht. Die Einlaufschräge bzw. der Einlaufabschnitt bildet einen Winkel zwischen 14° und 38°, bevorzugt zwischen 20° und 32°, weiter bevorzugt zwischen 24 und 28° zu einer Senkrechten.

Bei einer bevorzugten Ausführung der Deckentraversen ist der zweite Abschnitt oder der dritte Abschnitt mindestens eines Einhakabschnitts außerdem mit mindestens einem Einrastabschnitt versehen, der nach innen gerichtet ist und eingerichtet ist hinter einer Faltung oder Bördelung eines Tragprofils einzurasten und ein Aushaken des Einhakabschnitts aus dem Tragprofil zu verhindern. Es ist vermutlich ausreichend, wenn pro Bügel nur ein Einhakabschnitt mit einem Einrastabschnitt versehen ist.

Der mindestens eine Einhakabschnitt kann beispielsweise eine Verlängerung eines Einhakabschnitts bilden.

Bei einer weiteren Ausführungsform der Deckentraverse umfasst diese mindestens zwei Einhakabschnitte pro Seite, einen rechten Einhakabschnitt und einen linken Einhakabschnitt, Bei Betrachtung aus einer seitlichen Ansicht senkrecht auf eine Seitenfläche der Deckentraverse, ist die Seitenfläche der Deckentraverse in einem Winkel von 90° zu einer unteren Fläche der Deckentraverse hochgebogen und bildet eine Rippe, die einen erheblichen Teil der Stabilität der Deckentraverse bereitstellt. Der rechte Einhakabschnitt ist eingerichtet, um in einem montierten Zustand bei einer Blickrichtung auf die Seitenfläche der Deckentraverse auf einer rechten Seite zu liegen und der linke Einhakabschnitt ist eingerichtet, um in einem montierten Zustand auf einer linken Seite der Deckentraverse zu liegen. Es liegen also mindestens zwei Einhakabschnitte vor, die auf einer Seite der Deckentraverse liegen. Hier sind mindestens zwei Einhakabschnitte fluchtend zueinander angeordnet. In einer weiteren Ausführung sind an jeder Seite jeweils zwei Einhakabschnitte ein rechter und ein Linker Einhakabschnitt angeordnet.

Bei einer anderen beispielhaften Ausführungsform der Deckentraverse weist der rechte Einhakabschnitt eine erste (bzw. rechte) Breite auf, und der linke Einhakabschnitt weist eine zweite (bzw. linke) Breite auf. In dieser Ausführung ist der rechte Einhakabschnitt so auf dem Deckentraverseneckbügel angeordnet, dass ein Abstand von dem rechten Einhakabschnitt zu einer rechten Ecke der Deckentraverse einen rechten Eckenabstand bildet. Ebenso ist der linke Einhakabschnitt so auf dem Deckentraverseneckbügel angeordnet, dass ein Abstand von dem linken Einhakabschnitt zu einer linken Ecke der Deckentraverse einen linken Eckenabstand bildet. Der Betrag der Differenz aus rechtem Eckenabstand und linkem Eckenabstand soll dabei größer sein als die Hälfte der Summe der ersten Breite und der zweiten Breite. Hier sollen zwei gegenüberliegende Seiten eine Drehsymmetrie von 180° in der Anordnung der Einhakabschnitte aufweisen. Hierdurch wird sichergestellt, dass zwei angrenzende Deckentraversen direkt aneinander angrenzend zwischen zwei Tragprofilen gesetzt werden können. Bei dieser Bauform sind die Einhakabschnitte zweier nebeneinander eingehängter Deckentraversen so zueinander versetzt angeordnet, dass die Einhakabschnitte jeweils über eine angrenzende Deckentraverse greifen können, sodass zwischen den Deckentraversen kein nennenswerter Spalt entsteht.

Gemäß einer anderen zusätzlichen Ausführungsform der vorliegenden Erfindung wird eine Trockenbaudecke mit einer erfindungsgemäßen Deckentraverse bereitgestellt, wie sie vorstehend beschrieben ist. Die Trockenbaudecke umfasst mindestens zwei mit Abhängern an einer Decke befestigte Grundprofile, an denen mit Kreuzverbindern mindestens zwei Tragprofile befestigt sind. Erfindungsgemäß ist dabei zwischen zwei benachbarten Tragprofilen mindestens eine Deckentraverse aufgehängt, wie sie vorstehend beschrieben ist. Die Deckentraverse ist dabei mit den Einhakabschnitten 10 an den benachbarten Tragprofilen eingehängt. Die bevorzugt vorhandenen Einrastabschnitte können verhindern, dass die Deckentraverse beim Einschrauben einer Holz- bzw. von selbstschneidenden Universalschrauben oder Trockenbauschrauben nicht aus den Tragprofilen gehoben werden können.

Bevorzugt ist die Trockenbaudecke mit Gipskarton oder Fasergipskartonplatten versehen, die mit Trockenbauschrauben an den Tragprofilen befestigt sind. In der Trockenbaudecke liegt die Deckentraverse mit ihrer Unterseite bündig auf einer darunterliegenden Gipskarton- oder Fasergipskartonplatte auf. Bei dieser Trockenbaudecke können Lasten, wie Lampen oder Deckenleuchten, an den tragenden Deckentraversen angebracht werden. Die Deckentraverse kann ebenfalls mit einer Öffnung zum Durchführen von in der Trockenbaudecke verlegten elektrischen Leitungen versehen sein, um eine Lampe einfacher an der Trockenbaudecke anbringen zu können.

Mit den hier beschriebenen Deckentraversen ist es möglich, eine Tragfähigkeit einer Deckentraverse, basierend auf einer Rasterabstand von Abhängern, den jeweiligen Tragfähigkeiten der Abänger bzw. von Wandbefestigungen, sowie einen Abstand und einer Tragfähigkeit von Grundprofilen, sowie einen Abstand und einer Tragfähigkeit von Tragprofilen direkt anzugeben. Die Auslegung der erfindungsgemäßen Deckentraverse ermöglicht es, die Auflagekräfte und die Auflagedrücke der Auflage- bzw. Einhakabschnitte auf ein Tragprofil anzugeben. Hier kann durch eine Berechnung, unter Berücksichtigung von Faktoren wie E-Modul, G-Modul und Kantenabständen, sowie einem Verhalten unter einer Biegebelastung, eine mögliche Tragfähigkeit einer Deckentraverse vorausberechnet werden.

Dies ermöglicht es erstmals, ausgehend von geforderten Tragfähigkeiten, einen Unterbau einer abgehängten Decke so zu entwerfen, dass an den Stellen eine gewünschte Tragfähigkeit durch eine Statik-Berechnung tatsächlich nachgewiesen werden kann. Es ist hier erstmals möglich, schon bei einem Entwurf einer abgehängten Decke Tragfähigkeiten gemäß gewünschten Vorgaben bereitzustellen, ohne auf irgendwelche Bastellösungen zurückgreifen zu müssen. Eine Möglichkeit Statik-Berechnungen durchzuführen zu können, ermöglicht es beispielsweise auch darauf zu verzichten, eine Deckentraverse durch eigene Abhänger direkt an einer Decke zu verankern.

Im Folgenden wird die vorliegende Erfindung anhand von schematischen Darstellungen bevorzugter Ausführungsformen dargestellt.
Figur 1 stellt eine isometrische Ansicht einer grundlegenden Ausführungsform eines Deckentraverseneckbügels dar.
Figur 2 zeigt eine isometrische Ansicht einer bevorzugten Ausführungsform eines Deckentraverseneckbügels dar, der es ermöglicht einen mit diesem Deckentraverseneckbügel versehene Deckentraverse in zwei verschiedenen Positionen in Tragprofilen einzuhängen.
Figuren 3A und 3B zeigen jeweils eine Draufsicht und eine Seitenansicht auf den Deckentraverseneckbügel der Figur 2.
Figur 4 stellt eine Abwicklung eines Deckentraverseneckbügels entsprechend der Figur 2 dar.
Figuren 5A und 5B zeigen jeweils eine obere Aufsicht und eine untere Ansicht einer erfindungsgemäßen Deckentraverse mit den Deckentraverseneckbügeln der Figur 2.
Figur 6 stellt eine perspektivische Ansicht auf eine Trockenbaudecke mit einer erfindungsgemäßen Deckentraverse dar, bevor die Gipskartonplatten befestigt werden.
Figuren 7A und 7D zeigen jeweils verschiedenen Ansichten einer erfindungsgemäßen einstückigen Deckentraverse.

Im Folgenden werden, sowohl in der Beschreibung, als auch in den Figuren gleiche oder ähnliche Bezugszeichen verwendet, um auf gleiche oder ähnliche Komponenten und Elemente Bezug zu nehmen.

Figur 1 stellt eine isometrische Ansicht einer grundlegenden Ausführungsform 20 eines Deckentraverseneckbügels dar. Der Pfeil zeigt eine Richtung an aus der der Deckentraverseneckbügel zur Bestimmung der Seiten "rechts" bzw. "links" betrachtet werden soll, hier eine seitliche Ansicht in der Ebene eines Auflagebereichs 4, der von außen auf die Ecke des Deckentraverseneckbügels zeigt. Der Auflagebereich 4 ist in der isometrischen Ansicht von oben dargestellt, d.h. mit der Fläche, auf der ein Deckentraversenkörper in auf dem Auflagebereichs 4 aufliegen soll. Ausgehend von dem Auflagebereich 4 erstrecken sich zwei Randbereiche 6 jeweils (im Wesentlichen) senkrecht zueinander und zu dem Auflagebereich 4 von dem Auflagebereich 4. Die beiden Randbereiche 6 und der Auflagebereich 4 treffen sich so in einer unteren Ecke. Die Kante, an der die beiden Randbereiche 6 aufeinandertreffen bildet die Eckkante oder einfach nur "Ecke". Der Deckentraverseneckbügel ist damit eingerichtet eine untere Ecke eines Deckentraversenkörpers in dem Bereich einer unteren Ecke an drei Seiten zu umschließen. Der Deckentraverseneckbügel wird durch die Klemmlaschen 8 an dem Deckentraversenkörper festgeklemmt, und kann sich so kraftschlüssig an dem Deckentraversenkörper halten. Zusätzlich sind die Klemmlaschen 8 mit Verstemmlaschen 40 versehen, die unter plastischer Verformung in einen Deckentraversenkörper getrieben werden können, der aus einem weicheren Material hergestellt ist als der Deckentraverseneckbügel. Der Deckentraverseneckbügel ist außerdem mit einem Einhakabschnitt 10 versehen der aus dem linken Randbereich 6 nach oben und dann nach außen vorspringt und schließlich wieder nach unten gebogen ist. Der linke Randbereich 6 ist breiter ausgeführt als der rechte Randbereich und umfasst zwei Klemmlaschen 8. Der rechte Randbereich 6 ist kürzer ausgeführt und umfasst lediglich eine Klemmlasche 8 und keinen Einhakabschnitt. Der Aufbau dieser Ausführung 20 des Deckentraverseneckbügel erfordert die Verwendung von zwei spiegelsymmetrischen Deckentraverseneckbügeln, um eine Deckentraverse mit vier Einhakabschnitten sicher an Tragprofilen einhängen zu können. Die in der Figur 1 dargestellte Ausführungsform 20 des Deckentraverseneckbügels kann aus einem Blechzuschnitt bzw. einem Blechstanzteil gefaltet bzw. abgekantet werden. Spiegelsymmetrische Ausführungen können aus gleichen Blechstanzteilen hergestellt werden, in dem alle Abkantungen jeweils in die entgegengesetzte Richtung gefaltet werden.

Figur 2 zeigt eine isometrische Ansicht einer bevorzugten Ausführungsform des Deckentraverseneckbügels 2, der es ermöglicht einen mit diesen Deckentraverseneckbügeln versehene Deckentraverse in zwei verschiedenen Positionen in Tragprofilen einzuhängen. Hier ist vorgesehen, dass diese Deckentraverseneckbügel einen Deckentraversenkörper verwenden, der eine rechteckige Platte umfasst, deren Länge bzw. Breite jeweils verschiedenen gängigen Abständen von Tragprofilen entsprechen. So kann eine Deckentraverse für zwei verschiedene Tragprofilabstände verwendet werden, wobei nur ein Typ von Deckentraversen auf Lager gehalten werden muss.

Der Deckentraverseneckbügel 2 weist einen im Wesentlichen L-förmigen Auflagebereich 4 auf, von dem an den Außenseiten zwei Randbereiche 6 senkrecht zueinander und zu dem Auflagebereich 4 vorspringen. Die Randbereiche 6 sind nahe der Ecke und an den Enden mit Klemmabschnitten 8 versehen. Der Auflagebereich 4, die Randbereiche 6 und die Klemmabschnitten 8 sind bezüglich einer Ebene symmetrisch, die durch die Eckkante verläuft und in der die Winkelhalbierende des Winkels zwischen den beiden Randbereichen 6 liegt. In der vorliegenden Ausführung des Deckentraverseneckbügels 2 sind die beiden Einhakabschnitte 10 in einem unterschiedlichen Abstand zu der Eckkante angeordnet. Dies ermöglicht es vier derartige Deckentraverseneckbügel 2 mit ihren Eckkanten so zusammenzulegen, dass jeweils ein rechter Randbereich 6 eines Deckentraverseneckbügels 2 jeweils an einem linken Randbereich 6 eines benachbarten Deckentraverseneckbügels 2 flach bzw. im Wesentlichen vollflächig anliegt. Dazu muss der Abstand eines rechten Einhakabschnitt 10 von der Eckkante sich von einem Abstand eines linken Einhakabschnitts 10 zu der Eckkante, größer als das arithmetische Mittel der jeweiligen Breiten des rechten Einhakabschnitts und des linken Einhakabschnitts 10, unterscheiden. Unter dieser Voraussetzung ist sichergestellt, dass die Einhakabschnitte 10 so zueinander versetzt sind, dass zwei benachbarte Deckentraversen nebeneinander aneinander anliegend zwischen zwei benachbarte Tragprofile eingehängt werden können. Es kann ebenfalls notwendig sein zu definieren, dass sich die Einhakabschnitte 10 eines Deckentraverseneckbügels 2 vollständig oberhalb einer Oberseite eines Deckentraversenkörpers erstecken sollen für die der Deckentraverseneckbügel 2 bestimmt ist, da sonst beispielsweise ein Einlaufabschnitt eines Einhakabschnitts 10 an den Deckentraversenkörpers einer benachbarten Deckentraversenkörper stoßen würde.

In einer einfachen Ausführung können auch die Einhakabschnitte symmetrisch angeordnet sein.

Figur 3A stellt eine Draufsicht auf einen Deckentraverseneckbügel 2 gemäß Figur 2 dar. Die Ansicht wurde leicht geändert, um den Verlauf des Auflagebereichs 4, der Randbereiche 6, der Klemmabschnitte 8, sowie der beiden Einhakabschnitte 10, besser zu verdeutlichen. Dazu wurde die Breite des Auflagebereichs 4 leicht erhöht und die Lage der Verstemmlaschen 40 verändert. Der Auflagebereich 4 bildet in der Draufsicht die tiefste Ebene. Von dem Auflagebereich 4 erstreckt sich an der linken Seite der linke Randbereiche senkrecht aus der Zeichenebene nach oben. Von dem Auflagebereich 4 erstreckt sich in der Figur unten der rechte Randbereich senkrecht aus der Zeichenebene nach oben. Von dem linken Randbereich erstecken sich die linken Klemmlaschen 8 nach rechts parallel zu der Zeichenebene. Von dem rechten Randbereich erstecken sich die rechten Klemmlaschen 8 nach oben parallel zu der Zeichenebene.

Der Auflagebereich 4 und die Klemmlaschen 8 sind mit Verstemmlaschen 40 versehen, die durch u-förmige Ausschnitte gebildet werden. Nachdem der Deckentraverseneckbügel 2 auf eine Ecke eines Deckentraversenkörpers aufgeschoben wurde, können die Verstemmlaschen 40 des Auflagebereichs 4 nach oben und die Verstemmlaschen 40 der Klemmlaschen 8 in ein Material des Deckentraversenkörpers hineingetrieben oder hineingedrückt werden, um den Deckentraverseneckbügel 2 an dem Deckentraversenkörper nagel- und schraubenlos zu befestigen. Die Verstemmlaschen 40 sind jedoch lediglich optional, und es wird hervorgehoben, dass der Deckentraverseneckbügel 2 auch mit einer Ecke eines Deckentraversenkörpers verklebt werden kann.

Die Einhakabschnitte 10 entspringen direkt aus dem jeweiligen Randbereich, und sind nach außen und weiter nach unten umgebogen. In der Figur 3A sind die unterschiedlichen Eckenabstände der Einhakabschnitte 10 zu der Eckkante am besten zu erkennen. An dem linken Einhakabschnitt 10 ist eine Einlaufschräge mit dem Bezugszeichen 42 gekennzeichnet.

Die Figur 3B zeigt eine Seitenansicht des Deckentraverseneckbügel 2 auf den rechten Randbereich 6, der in der Zeichenebene liegt. Unten ist eine Biegelinie zu dem Auflagebereich 4 zu erkennen, der auch an der rechten Seite der Figur leicht übersteht. Der Auflagebereich 4 erstreckt sich in die Zeichenebene hinein. Der rechte Randbereich ist durch den linken Randbereich verdeckt und erstreckt sich ebenfalls senkrecht zu der Zeichenebene in diese innen. Gegenüber dem Auflagebereich 4 erstrecken sich die Klemmlaschen 8 senkrecht zur Zeichenebene.

Von dem rechten Randbereich 6 springt der rechte Einhakabschnitt 10 nach oben aus der Zeichenebene hervor in Richtung des Betrachters. Von dem verdeckten linken Randbereich 6 erstreckt sich der linke Einhakabschnitt 10 nach oben. Ein erster Abschnitt des Einhakabschnitts 10 erstreckt sich links. Der erste Abschnitt bzw. Auflageabschnitt bildet eine Auflagefläche, mit der sich der Deckentraverseneckbügel 2 oben auf einem Tragprofil abstützen kann. Ein zweiter Abschnitt bzw. Hakenabschnitt des Einhakabschnitt 10 ist nach unten gebogen, und verhindert, dass der erste Abschnitt von einem Tragprofil abrutschen kann. An den zweiten Abschnitt schließt sich ein dritter Abschnitt an, der als Einlaufabschnitt 42 nach außen gebogen ist und ein Einhängen des Einhakabschnitt 10 in ein Tragprofil erleichtert. An dem Einlaufabschnitt 42 kann ein Einrast- bzw. Widerhakenabschnitt angeordnet 44 sein, der sich beim Einhängen in ein Tragprofil mit diesem verhakt und verhindert, dass Einhakabschnitt 10 sich aus dem Tragprofil aushängen kann. In den Figuren 3A und 3B sind die Einlaufabschnitte 42 und die Einrastabschnitte 44 integral ausgebildet, es wird daher hervorgehoben, dass es auch möglich ist diese beiden Komponenten getrennt voneinander auszuführen.

Figur 4 zeigt eine Ansicht eines Blechstanzteils das zu den Deckentraverseneckbügeln der Figuren 2 bis 3B gefaltet werden kann. Im Gegensatz zu den Figuren sind die Einlaufabschnitte 42 und die Einrastabschnitte 44 an der linken Seite der Figur in einer anderen Ausführungsform dargestellt. In der Figur sind Faltlinien als Strichpunktlinien dargestellt, an denen eine Faltung nach oben aus der Zeichenebene durchgeführt werden soll. An den Faltlinien, die als unterbrochene Linie dargestellt sind, soll eine Faltung nach unten in die Zeichenebene durchgeführt werden. Die Faltlinien an der linken Seite sind mit Gradzahlen versehen, um anzugeben um wieviel Grad das Blech an der jeweiligen Faltlinie gefaltet werden soll.

Figuren 5A und 5B zeigen eine obere und untere Ansicht einer erfindungsgemäßen Deckentraverse 30. Figur 5A zeigt dabei eine obere Ansicht von innen auf die Deckentraverse 30. Hier halten die Klemmlaschen die Deckentraverseneckbügel 2 auf dem Deckentraversenkörper 34. Die Deckentraverseneckbügel 2 sind mit den Verstemmlaschen gegen ein Abziehen gesichert. Die Einhakabschnitte 10 stehen jeweils seitlich und nach oben aus der Zeichenebene hervor. Die Oberseite des Deckentraversenkörpers 34 ist glatt und eben ausgeführt.

Figur 5b ist eine untere Ansicht von unten auf die Deckentraverse 30. Hier stützen die Auflagebereiche den Deckentraversenkörper 34 von unten. Die Auflagebereiche der Deckentraverseneckbügel 2 sind in der unteren Seite des Deckentraversenkörpers 34 in Ausnehmungen versenkt, die als umlaufende Randabfräsungen oder Aussägungen ausgeführt sind. Der Deckentraversenkörper kann auch nur im Bereich der Auflagebereiche ausgefräst werden, was eine größere Auflagefläche zu einer darunter liegenden Gipskartonplatte ermöglichen würde. Auch hier können die Verstemmlaschen den Deckentraverseneckbügel 2 gegen ein Abziehen sichern. Die Einhakabschnitte 10 sind von unten dargestellt und die Einlaufabschnitte wie auch die Einrastabschnitte sind zu erkennen.

Figur 6 stellt eine perspektivische Ansicht auf eine Trockenbaudecke mit einer erfindungsgemäßen Deckentraverse 30 dar, bevor die Gipskartonplatten an den Tragprofilen 66 befestigt werden. Die Trockenbaudecke ist in einem Raum angeordnet der eine Decke 50, eine Rückwand 52 und eine linke Wand 54, sowie eine rechte Wand 56 umfasst, die Kanten des Raums sind als dicke gestrichelte Linien dargestellt. An der Decke sind Grundprofile 62 mittels Abhänger an der Decke befestigt. Die Grundprofile 62 verlaufen parallel zu der Rückwand 52. An den Grundprofilen 62 sind zwei Tragprofile 66 mittels Kreuzverbinder angebracht. Die Tragprofile 66 verlaufen parallel zu den Seitenwänden 54 und 56. Das mittlere der Tragprofile 66 ist abgeschnitten, um einen im Wesentlichen u-förmigen Querschnitt der Tragprofile zu zeigen, wobei die Tragprofile 66 oben eine Faltung oder eine Bördelung aufweisen, um die Seiten des Profils zu verstärken.

Zwischen zwei benachbarten Tragprofilen 66 ist eine Deckentraverse 30 an den Rändern der Tragprofile eingehängt. Die Einrastabschnitte der Einhakabschnitte stehen dabei mit der Faltung oder Bördelung der Tragprofile 66 in Eingriff, wodurch ein Anheben bzw. ein Aushaken der Deckentraverse 30 bei einer Belastung von unten gegen die Deckentraverse 30 verhindert wird. Dadurch können auch Holzschrauben, Universalschrauben oder Schellbauschrauben direkt ohne ein Vorbohren in die Deckentraverse 30 eingeschraubt werden, um Lichtanlagen oder Multimediakomponenten an der Trockenbaudecke zu befestigen.

Figur 7A zeigt eine untere Ansicht einer erfindungsgemäßen einstückigen Deckentraverse 84, die aus Blech gebogen ist. Hier ist die untere Seite der Deckentraverse als Rechteck dargestellt. An der unteren linken Ecke ist durch eine dünne gestrichelte Linie der Bereich gekennzeichnet, der von dem Auflagebereich des Deckentraverseneckbügels gemäß der Figuren 2 bis 4 eingenommen würde. Die einstückige Deckentraverse 84 weist den Vorteil auf, dass durch eine flächige Lochung die gesamte untere Fläche der einstückigen Deckentraverse 84 zum Einschrauben von Befestigungsschrauben zur Verfügung steht. Wie in der Figur 5B stehen auch hier die Einhakabschnitte seitlich über die Fläche der Deckentraverse vor. In einer grundlegenden Ausführung entsprechen die Eckbereiche dem Deckentraverseneckbügeln der Figuren 2 bis 4, wobei Klemmabschnitte eingespart werden können. Es ist jedoch ebenfalls möglich, auf einer Rückseite der einstückigen Deckentraverse 84 weitere Verstärkungen anzubringen. Der Begriff "einstückig" ist in den Figuren 7A bis 7D so zu verstehen, dass alle wesentlichen Komponenten aus einem Blechteil gefertigt werden, Im Rahmen der Ausführung der Figuren 7A bis 7C können jedoch ebenfalls Verbindungselemente wie Nieten, Poppnieten, Sprengnieten, Schweißpunkte oder Verschraubungen umfasst werden, sofern dieser durch andere einstückige Fügeverfahren, wie Durchsetzfügen oder "Toxen^{tm}" oder dergleichen ebenfalls erreicht werden können. Verbindungselemente, die lediglich dazu eingebracht wurden, um das Merkmal "einstückig" zu umgehen, sollten daher immer noch unter das Merkmal "einstückig" der Deckentraverse fallend angesehen werden.

Figur 7B stellt eine Ausführung der einstückigen Deckentraverse 84 der Figur 7A in einer verbesserten Ausführung dar. Auch die Rück- bzw. Oberseite der einstückigen Deckentraverse 84 ist hier als Lochblech ausgeführt, was jedoch zur Klarheit nicht dargestellt ist. Hier ist das Blech, das die Unterseite der Deckentraverse bildet, durch ein rechteckig gefaltetes "Wellblech" gebildet, dass der Deckentraverse eine erhöhte Stabilität verleiht. Die Wellen bilden Rippen, die die Deckentraverse in Richtung der Rippen deutlich verstärkt. Die Höhe des Wellblechs ist relativ gering ausgeführt, wodurch bei Verwendung relativ langer Befestigungsschrauben diese mit beiden Lagen verschraubt werden, wodurch die Stabilität der Deckentraverse und der Verschraubung verbessert werden kann. Weiterhin ist es möglich die beiden Lagen die Unterseite und das "Wellblech" durch Verbindungsmittel, wie Nieten, miteinander verbunden werden. Bevorzugt werden die Bleche der Unterseite und das "Wellblech" durch ein Verfahren wie Durchsetzfügen miteinander verbunden, das keine zusätzlichen Verbindungsmittel erfordert.

Figur 7C zeigt eine Abwicklung der einstückigen Deckentraverse von Figur 7B, bei der die Verstärkung auf der Rückseite und die Deckentraverse, wie auch alle anderen Komponenten, wie die Einhakabschnitte, aus einem Blech geformt werden können.

Figur 7D stellt eine Auslegung in einer isometrischen Teilansicht einer Ecke einer Deckentraverse oder eines Deckentraverseneckbügels dar. Die Auflagebereich ist hier durch die Blechteile verdeckt, die den Randbereich bilden. Hier ist der Auflagebereich bzw. die Unterseite der Traverse einstückig ausgeführt. Die Randbereiche sind von dem Auflagebereich bzw. der Unterseite nach oben gebogen. Herkömmlicherweise würden die Auflagebereiche flach aneinanderstoßen. Hier sind die Stoßkanten so ausgeführt, dass eine Art Verzahnung entsteht, sodass die beiden aufeinandertreffenden Randbereiche ineinandergreifen können. Es ist durch die gestrichelten Linien angedeutet, dass die Eingriffsflächen durch eine Verstemmung entlang der Linien auch kraftschlüssig in Eingriff gebracht werden können. An der Oberseite wurden die Klemmabschnitte oder Verstärkungsfalze so weit verlängert, dass sie aufeinandertreffen. Um eine Übertragung von Kräften an der Ecke zu verbessern ist der Eckberiech stufenförmig und nicht mit einer Gehrung ausgeführt. Bei einer Belastung, die von den Einhakabschnitten übertragen wird, kann die Verzahnung nun auch Kräfte entlang der Seitenkanten der Deckentraverse übertragen.

### Bezugszeichenliste

- 2: Deckentraverseneckbeschlag bzw. Deckentraverseneckbügel
- 4: Auflagebereich
- 6: Randbereich
- 8: Klemmabschnitt
- 10: Einhakabschnitt
- 20: Deckentraversenbeschlag bzw. Deckentraverseneckbügel in der Grundausführung
- 30: Deckentraverse
- 34: Traversenkörper
- 36: Ausnehmungen
- 40: Verstemmlasche
- 42: Einlaufabschnitt
- 44: Einrastabschnitt
- 50: Decke
- 52: Rückwand
- 54: rechte Wand
- 56: linke Wand
- 60: Abhänger
- 62: Grundprofile
- 64: Kreuzverbinder
- 66: Tragprofile
- 84: Einstückige Deckentraverse

## Patentansprüche

1. Deckentraverseneckbügel (2), eingerichtet, um an einer Ecke eines Traversenkörpers (34) angebracht zu werden, um mit dem Traversenkörper (34) eine Deckentraverse (30) zu bilden,
wobei der Deckentraverseneckbügel (2) einen Grundkörper umfasst, der mindestens einen Auflagebereich (4) aufweist, der eingerichtet ist, von unten an einem Traversenkörper (34) anzuliegen und diesen von unten zu tragen, wobei der Auflagebereich (4) weiter eingerichtet ist, sich von einem Bereich einer unteren Ecke des Traversenkörpers (34) entlang zweier angrenzender unterer Kanten des Traversenkörpers zu erstrecken, und
mindestens einen Randbereich (6) aufweist, wobei der mindestens eine Randbereich (6) mit mindestens einem Auflagebereich (4) verbunden ist, und wobei der sich der mindestens eine Randbereich (6) von dem Auflagebereich (4) aus in einem Winkel von im Wesentlichen 90° erstreckt und eingerichtet ist, sich von dem Auflagebereich (4) aus jeweils entlang des einen Randes eines Traversenkörpers (34) zu erstrecken, sowie sich von einer Ecke eines Traversenkörpers (34) entlang dessen Rändern zu erstrecken,
wobei der mindestens eine Randbereich (6) in mindestens einem Einhakabschnitt (10) ausläuft, der gegenüberliegend dem Auflagebereich (4) angeordnet ist, und nach außen umgebogen ist,
wobei der Deckentraverseneckbügel (2) weiter mindestens einen Klemmabschnitt (8) umfasst, der von dem mindestens einen Randbereich (6) ausläuft und parallel zu dem Auflagebereich (4) verläuft.

2. Deckentraverseneckbügel (2) gemäß Anspruch 1, wobei der Deckentraverseneckbügel (2) einstückig ausgeführt ist,
und vorzugsweise aus einem Blechteil, bevorzugt einem Stahlblechteil gefertigt ist, und besonders bevorzugt als ein gefaltetes Blechteil, bevorzugt als ein gefaltetes Stahlblechteil ausgeführt ist.

3. Deckentraverseneckbügel (2) gemäß Anspruch 2,
wobei der Deckentraverseneckbügel (2) durch ein verzinktes Blechteil, bevorzugt ein verzinktes Stahlblechteil gebildet ist, oder
wobei der Deckentraverseneckbügel (2) nach dem Falten verzinkt wurde, und/oder wobei der Deckentraverseneckbügel (2) Pulverbeschichtet oder lackiert ist.

4. Deckentraverseneckbügel (2) gemäß Anspruch 1, 2 oder 3, wobei der Auflagebereich (4) bevorzugt durch einen integralen L-förmiges Blechabschnitt gebildet ist, dessen Schenkel eingerichtet sind, sich jeweils entlang verschiedener unterer Kanten des Traversenkörpers zu erstrecken, oder
durch einen im Wesentlichen dreieckigen Blechabschnitt gebildet ist, oder
durch mindestens zwei Laschen gebildet ist, die sich von einem Radbereich (6) aus erstrecken.

5. Deckentraverseneckbügel (2) gemäß einem der vorstehenden Ansprüche, wobei der mindestens eine Einhakabschnitt (10) einen ersten Abschnitt umfasst, der nach außen gebogen ist, und sich in einer Richtung im Wesentlichen entgegengesetzt zu dem Auflagebereich (4) und den Klemmabschnitten erstreckt, und parallel zu dem Auflagebereich (4) und den Klemmabschnitten verläuft, und weiter bevorzugt einen zweiten Abschnitt umfasst, der sich im Wesentlichen parallel zu dem Randbereich (6) erstreckt.

6. Deckentraverseneckbügel (2) gemäß Anspruch 4, wobei der mindestens eine Einhakabschnitt (10) weiter einen dritten Abschnitt (42) umfasst, der sich dem zweiten Abschnitt des Einhakabschnitt (10) anschließt, und nach außen gebogen ist, bevorzugt in einem Winkel zwischen 14° und 38°, bevorzugt zwischen 20° und 32°, weiter bevorzugt zwischen 24 und 28° zu dem zweiten Abschnitt oder dem Randbereich (6).

7. Deckentraverseneckbügel (2) gemäß Anspruch 5 oder 6, wobei der mindestens zweite Abschnitt oder der dritte Abschnitt mindestens eines Einhakabschnitts (10) weiter mit mindestens einem Einrastabschnitt (44) versehen ist, wobei der mindestens eine Einhakabschnitt (10) eine Kontaktfläche bildet, und von unten nach oben verlaufend nach innen geneigt ist, bevorzugt in einem Winkel zwischen 14° und 38°, bevorzugt zwischen 20° und 32°, weiter bevorzugt zwischen 24 und 28°,
wobei bevorzugt der Einrastabschnitt (44) integral mit dem dritten Abschnitt (42) gebildet ist.

8. Deckentraverseneckbügel (2) gemäß einem der vorstehenden Ansprüche, wobei der Deckentraverseneckbügel (2) mindestens zwei Einhakabschnitte (10), einen rechten Einhakabschnitt und einen linken Einhakabschnitt umfasst, wobei der rechte Einhakabschnitt eingerichtet ist, um in einem montierten Zustand auf einer rechten Seite einer Ecke einer Deckentraverse zu liegen und wobei der linke Einhakabschnitt eingerichtet ist, um in einem montierten Zustand auf einer linken Seite einer Ecke einer Deckentraverse zu liegen.

9. Deckentraverseneckbügel (2) gemäß Anspruch 8, wobei der rechte Einhakabschnitt eine erste Breite aufweist und der linke Einhakabschnitt eine zweite Breite aufweist, wobei der rechte Einhakabschnitt und der linke Einhakabschnitt so auf dem Deckentraverseneckbügel (2) angeordnet sind, dass sich ein rechter Eckenabstand des rechten Einhakabschnitts von einer Ecke einer Deckentraverse um mindestens die halbe Summe der ersten und der zweite Breite von einem linken Eckenabstand des linken Einhakabschnitts von einer Ecke der Dachtravers unterscheidet,
wobei bevorzugt die erste und die zweite Breite im Wesentlichen gleich sind.

10. Deckentraverseneckbügel (2) gemäß einem der vorstehenden Ansprüche, wobei der Auflagebereich (4) und/oder die Klemmabschnitte (8)
mit Verstemmlaschen (40) versehen sind, die eingerichtet sind, um nach einem Aufstecken des Deckentraverseneckbügel (2) auf einen Traversenkörper (34) mit diesem verstemmt zu werden, oder
mit Klemmzungen versehen sind, die in Richtung eines Traversenkörper (34) gebogen sind, oder
mit Klemmstrukturen versehen sind, die eingerichtet sind, ein Abziehen des Deckentraverseneckbügel (2) von einem Traversenkörper (34) zu erschweren, bevorzugt ausgebildet als Sägezahnstruktur, Klemmnase und dergleichen, wobei jedoch nicht ein Aufschieben bzw. Aufstecken erschwert wird.

11. Traversenkörper (34), bevorzugt aus Holz, weiter bevorzugt aus Schichtholz oder einer Faserplatte oder aus einem Composite-Material, zur Verwendung mit einem oder mehreren Deckentraverseneckbügeln (2) gemäß einem oder mehreren der Ansprüche 1 bis 10, aufweisend eine im Wesentlichen rechteckige Platte, die an unteren Kanten mit Ausnehmungen (36) versehen ist, die eingerichtet sind, um Auflagebereiche (4) von Deckentraverseneckbügeln (2) aufzunehmen,
wobei die Ausnehmungen (36) bevorzugt als im Querschnitt rechteckige Ausfräsungen entlang der unteren Kanten des Traversenkörpers (34) ausgeführt sind, die eine Höhe aufweisen, die einer Dicke eines Blechmaterials eines Deckentraverseneckbügels (2) entspricht, und deren Breite einer Breite der Auflagebereiche (4) des Deckentraverseneckbügels (2) entspricht, der für diesen Traversenkörper (34) bestimmt ist.

12. Deckentraverse (30), umfassend vier Deckentraverseneckbügel (2) gemäß einem der Ansprüche 1 bis 10, die jeweils an den Ecken des Traversenkörpers (34) gemäß Anspruch 11 befestigt sind.

13. Deckentraverse (30), umfassend eine rechteckige Blechplatte, die an allen vier Seiten an einem Randbereich jeweils um im Wesentlichen 90° umgebogen ist, wobei mindestens zwei gegenüberliegende umgebogene Seiten jeweils mit mindestens zwei Einhakabschnitten versehen sind, die eingerichtet sind, in Tragprofile einer abgehängten Trockenbaudecke eingehängt zu werden,
wobei die Blechplatte bevorzugt mit einer Lochung versehen ist, die ein Eindrehen von Blechschrauben erleichtert, und
wobei die Deckentraverse bevorzugt einstückig ausgeführt ist.

14. Deckentraverse (30), umfassend eine rechteckige Blechplatte,
weiter umfassend eine Zweischichtstruktur, und/ oder
Verstärkungsrippen,
wobei bevorzugt die Zweischichtstruktur und/oder die Rippen integral mit der Blechplatte gebildet sind, und
wobei weiter bevorzugt die Zweischichtstruktur und/oder die Rippen durch eine formschlüssige Verbindung, wie Bördeln oder Clinchen, mit der Blechplatte verbunden sind.

15. Trockenbaudecke, die mit einer Deckentraverse (30) gemäß einem der Ansprüche 12 bis 14 bereitgestellt ist,
wobei die Trockenbaudecke mindestens zwei mit Abhängern (60) an einer Decke (50) befestigte Grundprofile (62) umfasst, an denen mit Kreuzverbindern (64) mindestens zwei Tragprofile (66) befestigt sind, wobei zwischen zwei benachbarten Tragprofilen (66) mindestens eine Deckentraverse (30) gemäß einem der Ansprüche 12 bis 14 aufgehängt ist, die mit Einhakabschnitten (10) an den benachbarten Tragprofilen (66) eingehängt ist,
wobei die Trockenbaudecke bevorzugt mit Gipskarton oder Fasergipskartonplatten versehen ist, die an den Tragprofilen (66) befestigt sind.

## Claims

1. Ceiling truss corner bracket (2) configured to be attached to a corner of a truss body (34) to form a ceiling truss (30) with the truss body (34),
wherein the ceiling truss corner bracket (2) comprises a base body which has at least one support area (4) that is configured to abut against a truss body (34) from below and to support it from below, wherein the support area (4) is further configured to extend from an area of a lower corner of the truss body (34) along two adjacent lower edges of the truss body, and has at least one edge area (6), wherein the at least one edge area (6) is connected to at least one support area (4), and wherein the at least one edge area (6) extends from the support area (4) at an angle of substantially 90 ° and is configured to extend from each the support area (4) along the one edge of a truss body (34) and a corner of a truss body (34) along its edges,
wherein the at least one edge area (6) ends in at least one hook-in section (10) which is arranged opposite the support area (4) and is bent outwards,
wherein the ceiling truss corner bracket (2) further comprises at least one clamping section (8) which extends from the at least one edge area (6) and runs parallel to the support area (4).

2. Ceiling truss corner bracket (2) according to claim 1, wherein the ceiling truss corner bracket (2) is designed as a single piece,
and is preferred to be made of a sheet metal part, preferably a steel sheet metal part,
and is most preferably designed as a folded sheet metal part, preferably as a folded steel sheet metal part.

3. Ceiling truss corner bracket (2) according to claim 2,
wherein the ceiling truss corner bracket (2) is formed by a galvanized sheet metal part, preferably a galvanized steel sheet metal part, or
wherein the ceiling truss corner bracket (2) was galvanized after folding, and / or
wherein the ceiling truss corner bracket (2) is powder-coated or painted.

4. Ceiling truss corner bracket (2) according to claim 1, 2 or 3, wherein the support area (4) is preferably formed by an integral L-shaped sheet metal section, the legs of which are configured to extend along each different lower edges of the truss body, or
formed by a substantially triangular sheet metal section, or
formed by at least two tabs extending from an edge area (6).

5. Ceiling truss corner bracket (2) according to one of the preceding claims, wherein the at least one hook-in section (10) comprises a first section that is bent outward and extends in a direction substantially opposite to the support area (4) and the clamping sections, and runs parallel to the support area (4) and the clamping sections, and more preferably comprises a second section that extends substantially parallel to the edge area (6).

6. Ceiling truss corner bracket (2) according to claim 4, wherein the at least one hook-in section (10) further comprises a third section (42) which adjoins the second section of the hook-in section (10) and is bent outward, preferably at an angle between 14 ° and 38 °, preferably between 20 ° and 32 °, more preferably between 24 and 28° to the second section or the edge area (6).

7. Ceiling truss corner bracket (2) according to claim 5 or 6, wherein the at least one second section or the third section of at least one hook-in section (10) is further provided with at least one snap-in section (44), wherein the at least one hook-in section (10) forms a contact surface and is inclined inwardly extending from bottom to top, preferably at an angle between 14 ° and 38 °, preferably between 20 ° and 32 °, and more preferably between 24° and 28°,
wherein the snap-in section (44) is preferably formed integrally with the third section (42).

8. Ceiling truss corner bracket (2) according to one of the preceding claims, wherein the ceiling truss corner bracket (2) comprises at least two hook-in sections (10), a right hook-in section and a left hook-in section, wherein the right hook-in section is configured to lie on a right side of a corner of a ceiling truss in a mounted state and wherein the left hook-in section is configured to lie on a left side of a corner of a ceiling truss in a mounted state.

9. Ceiling truss corner bracket (2) according to claim 8, wherein the right hook-in section has a first width and the left hook-in section has a second width,
wherein the right hook-in section and the left hook-in section are arranged on the ceiling truss corner bracket (2) such that a right corner distance of the right hook-in section from a corner of a ceiling truss differs from a left corner distance of the left hook-in section from a corner of the ceiling truss by at least half the sum of the first and second widths,
wherein preferably the first and second widths are substantially equal.

10. Ceiling truss corner bracket (2) according to one of the preceding claims, wherein the support area (4) and / or the clamping sections (8) are provided with caulking tabs (40) which are configured to be caulked to a truss body (34) after the ceiling truss corner bracket (2) has been fitted onto it, or
are provided with clamping tongues which are bent in the direction of a truss body (34), or are provided with clamping structures which are configured to make it difficult to pull the ceiling truss corner bracket (2) off a truss body (34), preferably formed as a sawtooth structure, clamping noses and the like, however, without making a sliding-on or fitting more difficult.

11. Truss body (34), preferably made of wood, more preferably made of laminated wood or a fiberboard or a composite material, for use with one or more ceiling truss corner brackets (2) according to one or more of claims 1 to 10, comprising a substantially rectangular plate provided at lower edges with recesses (36) which are configured to receive support areas (4) of ceiling truss corner brackets (2),
wherein the recesses (36) are preferably designed as rectangular milled-out portions in cross-section along the lower edges of the truss body (34), which have a height corresponding to a thickness of a sheet metal material of a ceiling truss corner bracket (2) and a width corresponding to the width of the support areas (4) of the ceiling truss corner bracket (2) intended for this truss body (34).

12. Ceiling truss (30) comprising four ceiling truss corner brackets (2) according to one of claims 1 to 10, each of which is attached to the corners of the truss body (34) according to claim 11.

13. Ceiling truss (30) comprising a rectangular sheet metal plate which is bent at all four sides at an edge area by substantially 90° in each case, wherein at least two opposite bent sides are each provided with at least two hook-in sections which are configured to be hooked into support profiles of a suspended drywall ceiling,
wherein the sheet metal plate is preferably provided with a perforation that facilitate the screwing in of sheet metal screws, and
wherein the ceiling truss is preferably designed as a single piece.

14. Ceiling truss (30) comprising a rectangular sheet metal plate,
further comprising a two-layer structure, and / or
reinforcing ribs,
wherein the two-layer structure and / or the ribs are formed integrally with the sheet metal plate, and
wherein the two-layer structure and / or the ribs are more preferably connected to the sheet metal plate by a form-fit connection, such as flanging or clinching.

15. Drywall ceiling provided with a ceiling truss (30) according to any one of claims 12 to 14,
wherein the drywall ceiling comprises at least two base profiles (62) attached to a ceiling (50) by hangers (60), to which at least two support profiles (66) are attached by cross connectors (64), wherein at least one ceiling truss (30) according to one of claims 12 to 14 is suspended between two adjacent support profiles (66), which is hooked onto the adjacent support profiles (66) by hook-in sections (10),
wherein the drywall ceiling is preferably provided with plasterboard or fiber-reinforced gypsum boards, which are attached to the support profiles (66).

## Revendications

1. Étrier d'angle de traverse de plafond (2), conçu pour être fixé à un angle d'un corps de traverse (34) afin de former une traverse de plafond (30) avec le corps de traverse (34), L'étrier d'angle de traverse de plafond (2) comprenant un corps de base qui
comporte au moins une zone d'appui (4) qui est conçue pour s'appuyer par le dessous contre un corps de traverse (34) et pour supporter celui-ci par le dessous, la zone d'appui (4) étant en outre conçue pour s'étendre depuis une zone d'un coin inférieur du corps de traverse (34) le long de deux bords inférieurs adjacents du corps de traverse, et
au moins une zone de bord (6), au moins une zone de bord (6) étant reliée à au moins une zone d'appui (4), et au moins une zone de bord (6) s'étendant à partir de la zone d'appui (4) selon un angle de sensiblement 90° et étant agencée pour s'étendre à partir de la zone d'appui (4) le long du bord d'un corps de traverse (34) et de s'étendre depuis un coin d'un corps de traverse (34) le long de ses bords,
au moins une zone de bord (6) se termine par au moins une partie d'accrochage (10) qui est disposée à l'opposé de la zone d'appui (4) et est repliée vers l'extérieur,
l'étrier d'angle de traverse de plafond (2) comprenant en outre au moins une partie de serrage (8) qui s'étend à partir de au moins une zone de bord (6) et s'étend parallèlement à la zone d'appui (4).

2. Étrier d'angle de traverse de plafond (2) selon la revendication 1, l'étrier d'angle de traverse de plafond (2) étant réalisé d'un seul tenant,
et de préférence fabriqué à partir d'une pièce en tôle, de préférence une pièce en tôle d'acier, et de manière particulièrement préférée sous la forme d'une pièce en tôle pliée, de préférence sous la forme d'une pièce en tôle d'acier pliée.

3. Étrier d'angle de traverse de plafond (2) selon la revendication 2,
l'étrier d'angle de traverse de plafond (2) étant formé par une pièce en tôle galvanisée, de préférence une pièce en tôle d'acier galvanisée, ou
l'étrier d'angle de traverse de plafond (2) ayant été galvanisé après pliage, et/ou
l'étrier d'angle de traverse de plafond (2) est revêtu de poudre ou peint.

4. Étrier d'angle de traverse de plafond (2) selon la revendication 1, 2 ou 3, dans lequel la zone d'appui (4) est de préférence formée par une section de tôle intégrale en forme de L, dont les branches sont agencées pour s'étendre respectivement le long de différents bords inférieurs du corps de la traverse, ou
est formée par une section de tôle essentiellement triangulaire, ou
est formée par au moins deux pattes s'étendant à partir d'une zone de bord (6).

5. Étrier d'angle de traverse de plafond (2) selon l'une des revendications précédentes, dans lequel au moins une partie d'accrochage (10) comprend une première partie qui est courbée vers l'extérieur et s'étend dans une direction sensiblement opposée à la zone d'appui (4) et aux sections de serrage, et parallèlement à la zone d'appui (4) et aux sections de serrage, et comprend en outre de préférence une deuxième section qui s'étend sensiblement parallèlement à la zone de bord (6).

6. Étrier d'angle de traverse de plafond (2) selon la revendication 4, dans lequel au moins une partie d'accrochage (10) comprend en outre une troisième partie (42) qui se raccorde à la deuxième partie de la partie d'accrochage (10) et qui est courbée vers l'extérieur, de préférence selon un angle compris entre 14° et 38°, de préférence entre 20° et 32°, de préférence entre 24 et 28° par rapport à la deuxième partie ou à la zone de bordure (6).

7. Étrier d'angle de traverse de plafond (2) selon la revendication 5 ou 6, dans lequel au moins la deuxième partie ou la troisième partie d'au moins une partie d'accrochage (10) est en outre pourvue d'au moins une partie d'encliquetage (44), dans lequel au moins une partie d'accrochage (10) forme une surface de contact et est inclinée vers l'intérieur de bas en haut, de préférence selon un angle compris entre 14° et 38°, de préférence entre 20° et 32°, de préférence encore entre 24 et 28°,
la section d'encliquetage (44) étant de préférence formée d'un seul tenant avec la troisième section (42).

8. Étrier d'angle de traverse de plafond (2) selon l'une des revendications précédentes, l'étrier d'angle de traverse de plafond (2) comprenant au moins deux sections d'accrochage (10), une partie d'accrochage droite et une partie d'accrochage gauche, la partie d'accrochage droite étant agencée pour reposer, à l'état monté, sur un côté droit d'un coin d'une traverse de plafond et la partie d'accrochage gauche étant agencée pour reposer, à l'état monté, sur un côté gauche d'un coin d'une traverse de plafond.

9. Étrier d'angle de traverse de plafond (2) selon la revendication 8, dans lequel la partie d'accrochage droite présente une première largeur et la partie d'accrochage gauche présente une deuxième largeur,
la partie d'accrochage droite et la partie d'accrochage gauche étant disposées sur le l'étrier d'angle de traverse de plafond (2) de telle sorte qu'une distance d'angle droite de la partie d'accrochage droite par rapport à un coin d'une traverse de plafond diffère d'au moins la moitié de la somme de la première et de la deuxième largeur d'une distance d'angle gauche de la partie d'accrochage gauche par rapport à un coin de la traverse de plafond,
la première et la deuxième largeur étant de préférence sensiblement égales.

10. Étrier d'angle de traverse de plafond (2) selon l'une des revendications précédentes, dans lequel la zone d'appui (4) et/ou les sections de serrage (8)
sont pourvus de pattes de matage (40) qui sont conçues pour être matées sur un corps de traverse (34) après l'enfilage de l'équerre d'angle de traverse de plafond (2) sur celui-ci, ou sont pourvus de languettes de serrage qui sont courbées en direction d'un corps de traverse (34), ou
sont pourvus de structures de serrage qui sont conçues pour rendre difficile le retrait de l'équerre d'angle de traverse de plafond (2) d'un corps de traverse (34), de préférence sous la forme d'une structure en dents de scie, d'un nez de serrage et similaire, sans toutefois rendre difficile l'enfilage ou l'emboîtement.

11. Corps de traverse (34), de préférence en bois, de préférence en bois lamellé ou en panneau de fibres ou en matériau composite, destiné à être utilisé avec un ou plusieurs étriers d'angle de traverse de plafond (2) selon une ou plusieurs des revendications 1 à 10, comprenant une plaque essentiellement rectangulaire qui est pourvue, sur ses bords inférieurs, d'évidements (36) qui sont agencés pour recevoir des zones d'appui (4) d'étriers d'angle de traverse de plafond (2),
les évidements (36) étant de préférence réalisés sous forme de fraisages de section rectangulaire le long des bords inférieurs du corps de traverse (34), qui ont une hauteur correspondant à l'épaisseur d'un matériau en tôle d'un étrier d'angle de traverse de plafond (2) et dont la largeur correspond à la largeur des zones d'appui (4) de l'étrier d'angle de traverse de plafond (2) destiné à ce corps de traverse (34).

12. Traverse de plafond (30) comprenant quatre étriers d'angle de traverse de plafond (2) selon l'une des revendications 1 à 10, qui sont fixés respectivement aux angles du corps de traverse (34) selon la revendication 11.

13. Traverse de plafond (30) comprenant une plaque de tôle rectangulaire qui est pliée sur les quatre côtés au niveau d'une zone de bordure, respectivement à environ 90°, au moins deux côtés pliés opposés étant pourvus respectivement d'au moins deux sections d'accrochage qui sont conçues pour être accrochées dans des profilés porteurs d'un plafond suspendu en construction sèche,
la plaque de tôle étant de préférence pourvue d'une perforation qui facilite le vissage de vis à tôle, et
la traverse de plafond étant de préférence réalisée d'un seul tenant.

14. Traverse de plafond (30) comprenant une plaque de tôle rectangulaire,
comprenant en outre une structure à deux couches, et/ou
des nervures de renfort,
la structure à deux couches et/ou les nervures étant de préférence formées d'un seul tenant avec la plaque de tôle, et
la structure à deux couches et/ou les nervures étant de préférence reliées à la plaque de tôle par une liaison par complémentarité de forme, telle que le bordage ou le clinchage.

15. Plafond de construction sèche muni d'une traverse de plafond (30) selon l'une des revendications 12 à 14,
le plafond de construction sèche comprenant au moins deux profilés de base (62) fixés à un plafond (50) à l'aide de suspensions (60), sur lesquels au moins deux profilés porteurs (66) sont fixés à l'aide de raccords en croix (64), au moins une traverse de plafond (30) selon l'une des revendications 12 à 14, qui est accrochée aux profilés porteurs (66) adjacents à l'aide de sections d'accrochage (10),
le plafond de construction sèche étant de préférence pourvu de plaques de plâtre ou de plaques de plâtre fibrées qui sont fixées aux profilés porteurs (66).
